# FASCICULE DE BREVET EUROPEEN

(11) **EP 1 249 827 B1**
(45) Date de publication et mention de la délivrance du brevet: **30.11.2005**
(21) Numéro de dépôt: 02290854.5
(22) Date de dépôt: 05.04.2002
(51) Int. Cl.: G10K 11/00, G10K 11/20, B63G 8/39

(54) **Colonne acoustique, et antenne cylindrique pour sonar passif utilisant une telle colonne**
Schallsäule und zylindrische Antenne für ein passives Sonargerät, welches eine solche Schallsäule verwendet
Acoustic column and cylindrical antenna for passive sonar device using such a column

(30) Priorité: 12.04.2001 FR 0105045
(43) Date de publication de la demande: 16.10.2002
(73) Titulaire: Thales, 75008 Paris (FR)
(72) Inventeur: Bocquillon, Pascal, Thales Intellectual Property, 94117 Arcueil Cedex (FR); Sernit, Eric, Thales Intellectual Property, 94117 Arcueil Cedex (FR)
(74) Mandataire: Desperrier, Jean-Louis

(56) Documents cités:
- US-A- 2 906 993
- US-A- 5 499 219
- US-A- 5 600 609

## Description

La présente invention se rapporte aux antennes cylindriques qui sont utilisées comme récepteurs acoustiques omnidirectionnels dans les sonars passifs, placés notamment sur la coque des sous-marins.

On sait qu'une telle antenne cylindrique de sonar est formée d'un ensemble de colonnes d'hydrophones fixées sur les génératrices d'un cylindre porteur. Chaque colonne a la forme d'un module parallélépipédique allongé muni d'une sortie électrique à l'une de ses extrémités. De manière connue, ces modules sont fixés de manière juxtaposée en étant appuyés contre le cylindre porteur qui est quelquefois appelé "fût".

Actuellement, chaque colonne réceptrice est formée d'un ensemble d'hydrophones superposés sur la hauteur de la colonne et noyés dans un ensemble de couches superposées sur l'épaisseur de la colonne. Ces couches présentent des caractéristiques acoustiques distinctes destinées à améliorer le fonctionnement de l'antenne. Chaque colonne est enveloppée d'une couche de néoprène qui permet d'obtenir l'étanchéité à l'eau de mer.

On a représenté sur la figure 1 une coupe longitudinale d'un exemple d'une telle colonne selon l'art connu (voir le brevet américain US-A-5 600 609).

En allant de l'extérieur, où se trouve l'eau de mer dans laquelle est plongé le sonar, vers l'intérieur, où se trouve le fût sur lequel sont placées les colonnes, on trouve d'abord une première couche 101 de polyuréthane de dureté supérieure à 70 Shores A, qui permet de résister aux agressions extérieures. On trouve ensuite une deuxième couche 102 constituée d'un polyuréthane mou de dureté inférieure à 50 Shores A et dans laquelle sont noyés les hydrophones 110. Cette couche permet de maintenir en position ces hydrophones sans exercer sur eux de contraintes excessives. On trouve ensuite une plaque en acier 103 qui constitue un réflecteur dur pour les ondes acoustiques. Enfin une couche épaisse absorbante 104, constituée par exemple d'un matériau syntactique tel que du polyuréthane chargé de microballons remplis d'air, ou bien d'un caoutchouc-liège, forme un écran de masquage pour l'ensemble.

Au point de vue acoustique, les deux variétés de polyuréthane constituant les couches 101 et 102 présentent un produit pC proche de celui de l'eau de mer. Pour assurer la protection de l'ensemble contre l'eau de mer dans laquelle le sonar est plongé, une peau 100 en néoprène enveloppe l'arrière de l'ensemble, l'étanchéité en face avant étant constituée par la première couche 101, qui est soudée sur sa périphérie à cette peau (ou enveloppe) de néoprène.

Pour fixer chaque colonne sur le fût, on utilise par exemple deux supports 105 en forme de rails qui viennent maintenir la colonne par ses extrémités, sans toucher la face arrière de l'enveloppe en néoprène.

Il est difficile de fixer de manière robuste et fiable ces colonnes sur le fût et la méthode utilisant des rails, représentée sur la figure 1, qui est la meilleure connue à ce jour, est loin d'être satisfaisante. Ceci provient essentiellement de la forte compressibilité de la couche de masquage 104, dont les variations dimensionnelles sous l'effet de la pression provenant de l'immersion du sous-marin porteur du sonar, empêchent dans la pratique d'obtenir un blocage convenable de cette colonne par rapport au fût de support.

Pour remédier à cet inconvénient, l'invention propose une colonne acoustique pour antenne cylindrique de sonar passif, du type comportant au moins une couche extérieure de protection, une couche intermédiaire munie d'un ensemble d'hydrophones, une couche réflectrice dure, une couche absorbante et une enveloppe de protection permettant d'obtenir l'étanchéité à l'eau de mer caractérisée en ce que cette colonne est formée d'une première partie comportant au moins la couche de protection et la couche intermédiaire, et d'une seconde partie comportant au moins la couche absorbante; ces deux parties étant réunies ensemble par des moyens de fixation, permettant de les assembler et de les fixer de manière solide sur la structure de l'antenne, et l'enveloppe de protection entourant seulement la première partie et se renfermant au niveau de la couche exterieure de protection (101).

Selon une autre caractéristique, la couche réflectrice dure est incluse dans la première partie.

Selon une autre caractéristique, les moyens de fixation comprennent au moins 2 tiges fixées perpendiculairement à la couche réflectrice dure pour traverser celle-ci, et au moins deux équerres pour d'un côté fixer ensemble la première et la deuxième partie, et de l'autre côté fixer la colonne sur la structure de l'antenne.

Selon une autre caractéristique, les deux équerres sont fixées sur les tiges de manière à se replier vers l'avant de la colonne pour se terminer par des pattes faisant saillie à l'extérieur de la colonne au niveau de sa face avant afin de permettre une fixation par l'avant.

Selon une autre caractéristique, la couche réflectrice dure est incluse dans la deuxième partie et les moyens de fixation comprennent deux cornières haute et basse fixées sur les extrémités de la couche réflectrice dure, qui viennent enserrer la couche absorbante et sont terminées par des pattes qui permettent de fixer la colonne sur la structure de l'antenne.

Selon une autre caractéristique, la couche réflectrice dure est intégrée dans la deuxième partie et elle est munie de rebords s'étendant vers l'extérieur de cette couche pour former une cavité destinée à recevoir la couche absorbante, et cette couche réflectrice dure s'étend en haut et en bas de la colonne acoustique au-delà du niveau de la couche extérieure de protection et de la couche intermédiaire; les extensions de cette couche réflectrice dure comportant des trous permettant d'insérer des tiges faisant partie des moyens de fixation de la colonne sur la structure de l'antenne.

L'invention propose en outre une antenne acoustique cylindrique pour sonar passif, principalement caractérisée en ce qu'elle comprend un ensemble de colonnes acoustiques telles que définies ci-dessus, et en ce qu'elle comprend en outre au moins deux couronnes supérieure et inférieure fixées sur un fût par des entretoises, et des plots amortisseurs permettant de fixer les colonnes sur les couronnes par l'intermédiaire des moyens de fixation de ces colonnes de manière élastique.

D'autres particularités et avantages de l'invention apparaîtront clairement dans la description suivante, présentée à titre d'exemple non limitatif en regard des figures annexées qui représentent :
- la figure 1, la coupe longitudinale d'une colonne acoustique selon l'art antérieur ;
- la figure 2, une coupe longitudinale d'une colonne selon une réalisation préférée de l'invention ;
- la figure 3, une vue en perspective cavalière des moyens de fixation d'une colonne telle que celle de la figure 3, sur un fût support ;
- la figure 4, un détail des moyens de fixation de la figure 3 ; et
- les figures 5 à 7, des vues en coupe de trois variantes de réalisation de l'invention.

L'invention consiste donc à réaliser chaque colonne en deux parties séparables qui peuvent alors être réunies pour être montées sur deux couronnes reliées à l'épontille du sous-marin par des moyens de découplage mécanique.

Dans le mode de réalisation préféré représenté sur la figure 2, chaque colonne est fabriquée en deux parties, 200 et 201.

La première partie 200 est formée des trois couches 101, 102 et 103, avec les hydrophones 110 noyés dans la couche intermédiaire 102. Cette structure est identique à celle comportant les mêmes éléments dans la figure 1.

Selon l'invention, l'enveloppe protectrice en néoprène 202 est vulcanisée sur cette première partie, de manière à venir recouvrir l'arrière de la plaque métallique 103 au lieu de la couche compressible 104. Cette enveloppe en néoprène se referme alors, comme dans l'art antérieur, au niveau de la couche résistante 101.

La deuxième partie de la colonne est formée de la seule couche absorbante 204, de dimensions identiques à celles de la couche 104, mais réalisée dans un matériau susceptible d'être trempé dans l'eau sans demander de protection particulière. Parmi les matériaux cités plus haut, celui qui sera préféré est la mousse syntactique en polyuréthane.

La couche réflectrice dure métallique 103 est munie de tiges 105, deux dans cet exemple de réalisation, qui sont fixées, par soudure par exemple, perpendiculairement à cette couche et en faisant saillie vers l'extérieur de celle-ci. La longueur de ces tiges est sensiblement égale à l'épaisseur de la couche 204. L'étanchéité au niveau du passage de ces tiges dans la peau de néoprène 202 est obtenue de manière intrinsèque, suite à la réalisation de cette enveloppe par vulcanisation sur le sandwich formé par les couches 101 à 103.

Pour assembler alors les parties 200 et 201, on vient enfiler les tiges 205 dans des trous ménagés dans l'épaisseur de la couche 204 aux emplacements adéquats pour que celle-ci vienne se plaquer en position contre l'enveloppe 202. On fixe ensuite aux extrémités libres de ces tiges 205 des équerres 210 qui permettent, d'une part de maintenir ensemble les deux parties 200 et 201, et d'autre part de fixer la colonne sur les moyens de fixation au fût supportant l'antenne sonar.

Ce mode de fabrication permet non seulement de fixer de manière solide la colonne sur le fût, mais encore de pouvoir remplacer en cas de besoin la couche 204, qui est la partie la plus fragile du dispositif.

Pour pouvoir fixer ces colonnes sur le fût de manière à obtenir une antenne cylindrique, on utilise par exemple un dispositif de montage tel que celui représenté sur les figures 3 et 4.

Autour d'une épontille 310, correspondant au fût décrit précédemment, on fixe à l'aide d'entretoises 301 deux couronnes supérieure et inférieure, dont seule la couronne supérieure 300 est représentée sur la figure. Les équerres 210 des colonnes 200/201 sont alors fixées sur les couronnes 300 par l'intermédiaire de plots amortisseurs 320 positionnés aux emplacements nécessaires, généralement de manière équidistante, sur les couronnes 300. La fixation des équerres sur les plots se fera de préférence à l'aide de vis 302, de manière à faciliter le démontage ultérieur des colonnes, pour réparation par exemple.

On a aussi représenté sur cette figure 4 la fixation démontable des équerres 210 sur les tiges 205, à l'aide dans cet exemple de vis 206 qui permettent le remplacement facile de la couche 204, comme décrit plus haut.

On remarque que de cette manière la couche 204 est libre de se comprimer sous l'effet de la pression hydrostatique, sans que ceci influe sur la fixation de l'ensemble de la colonne à l'épontille 310, et sans qu'il y ait de perte d'étanchéité de la partie 200 comprenant les organes sensibles susceptibles d'être affectés par des infiltrations d'eau.

Cette réalisation en deux parties, caractéristique de l'invention, n'est pas limitée au mode de réalisation représenté en figure 2 et peut faire l'objet de nombreuses variantes.

Une première variante, représentée sur la figure 5, consiste à remplacer les équerres 210 par des équerres 510, retournées par rapport à la réalisation de la figure 2 pour venir se prolonger, non pas vers l'arrière du dispositif mais vers l'avant de celui-ci, et se replier à l'extérieur de la colonne, au niveau de la face extérieure de la couche 101, sous la forme de deux pattes 60 qui permettent une fixation de la colonne par l'avant pour des montages particuliers.

Dans une autre variante de réalisation, représentée en figure 6, la première partie 500 est formée uniquement des couches 101 et 102 comportant les hydrophones 110, et de la peau en néoprène, qui vient alors s'appuyer sur la face arrière de la couche 102.

La deuxième partie est formée de la plaque métallique 103 sur laquelle est fixée la couche absorbante 104, par exemple par collage, à l'aide d'une colle relativement peu adhésive qui permet juste le maintien de cette couche, laquelle n'est pas soumise à des efforts particuliers, et autorise un démontage éventuel pour réparation par simple traction sur cette couche.

Pour réunir ces deux parties 500 et 501, on utilise par exemple deux cornières haute et basse 50, qui sont fixées sur les extrémités de la plaque 103, par exemple par boulonnage avec des vis 51 qui viennent se visser dans des trous borgnes taraudés sur les extrémités supérieure et inférieure de cette plaque 103.

Ces deux cornières 50 viennent maintenir par pincement la couche 204 sur la plaque 103, en complétant dans ce cas la fixation de cette couche.

Enfin, dans un autre mode de réalisation représenté sur la figure 7, on réalise la première partie, comme dans la figure 6, sous la forme d'un ensemble 500 composé des couches 101 et 102, et on munit la plaque 103, à l'arrière de celle-ci, de rebords 701, pour former une cavité d'une profondeur sensiblement identique à l'épaisseur de la couche 204. Cette couche 204 est alors par exemple coulée à l'intérieur de la cavité ainsi formée, ce qui assure sa fixation par collage sur les paroi de la cavité lors de la prise en masse du produit coulé dans celle-ci. A titre de variante, on pourrait réaliser une plaque 204 de dimensions légèrement supérieures à celles de la cavité et insérer celle-ci dans la cavité en forçant légèrement.

En outre les dimensions de la plaque 103 sont légèrement plus grandes que celles de la première partie 500, de manière à déborder en haut et en bas de celle-ci. On peut ainsi ménager dans les extrémités de cette plaque, qui débordent de la partie 500, des trous dans lesquels on fera passer des tiges 700 permettant de fixer la colonne sur l'épontille. Ces tiges seront par exemple filetées de manière à faciliter la fixation à l'aide d'écrous.

On garnira de préférence ces trous de manchons élastiques 702 en matériau élastomère, pour obtenir un découplage acoustique entre ces moyens de fixation et la colonne.

En ce qui concerne le nombre de couches utilisées, l'invention n'est pas limitée à la description précédente, qui ne comporte que les couches 101 à 204. Sans sortir du cadre de l'invention, on pourrait augmenter le nombre de ces couches, en particulier en utilisant des couches d'adaptation au niveau de la première partie comportant les hydrophones, et des couches d'amortissement supplémentaire au niveau de la deuxième partie.

## Revendications

1. Colonne acoustique pour antenne cylindrique de sonar passif, du type comportant au moins une couche extérieure de protection (101), une couche intermédiaire (102) munie d'un ensemble d'hydrophones (110), une couche réflectrice dure (103), une couche absorbante (204) et une enveloppe de protection (202) permettant d'obtenir l'étanchéité à l'eau de mer, **caractérisée en ce que** cette colonne est formée d'une première partie (200) comportant au moins la couche extérieure de protection (101) et la couche intermédiaire (102), et d'une seconde partie (201) comportant au moins la couche absorbante (204); ces deux parties (200, 201) étant réunies ensemble par des moyens de fixation (205, 210) permettant de les assembler et de les fixer de manière solide sur la structure de l'antenne, et l'enveloppe de protection (202) entourant seulement la première partie (200) et se renfermant au niveau de la couche extérieure de protection (101).

2. Colonne acoustique selon la revendication 1, **caractérisée en ce que** la couche réflectrice dure (103) est incluse dans la première partie (200).

3. Colonne acoustique selon la revendication 2, **caractérisée en ce que** les moyens de fixation comprennent au moins 2 tiges (205) fixées perpendiculairement à la couche réflectrice dure (103) pour traverser celle-ci, et au moins deux équerres (210) pour d'un côté fixer ensemble la première et la deuxième partie, et de l'autre côté fixer la colonne sur la structure de l'antenne.

4. Colonne acoustique selon la revendication 3, **caractérisée en ce que** les deux équerres (510) sont fixées sur les tiges (205) de manière à se replier vers l'avant de la colonne pour se terminer par des pattes (60) faisant saillie à l'extérieur de la colonne au niveau de sa face avant afin de permettre une fixation par l'avant.

5. Colonne acoustique selon la revendication 1, **caractérisée en ce que** la couche réflectrice dure (103) est incluse dans la deuxième partie (201) et que les moyens de fixation comprennent deux cornières haute et basse (50) fixées sur les extrémités de la couche réflectrice dure (103), qui viennent enserrer la couche absorbante (204) et sont terminées par des pattes (52) qui permettent de fixer la colonne sur la structure de l'antenne.

6. Colonne acoustique selon la revendication 1, **caractérisée en ce que** la couche réflectrice dure (103) est intégrée dans la deuxième partie (201), qu'elle est munie de rebords (701) s'étendant vers l'extérieur de cette couche pour former une cavité destinée à recevoir la couche absorbante (204), et **en ce que** cette couche réflectrice dure s'étend en haut et en bas de la colonne acoustique au-delà du niveau de la couche extérieure de protection (101) et de la couche intermédiaire (102); les extensions de cette couche réflectrice dure comportant des trous (702) permettant d'insérer des tiges (700) faisant partie des moyens de fixation de la colonne sur la structure de l'antenne.

7. Antenne acoustique cylindrique pour sonar passif, **caractérisée en ce qu'**elle comprend un ensemble de colonnes acoustiques selon l'une quelconque des revendications 1 à 6, et **en ce qu'**elle comprend en outre au moins deux couronnes supérieure et inférieure (300) fixées sur un fût (310) par des entretoises (301), et des plots amortisseurs (320) permettant de fixer les colonnes sur les couronnes par l'intermédiaire des moyens de fixation (210) de ces colonnes de manière élastique.

## Patentansprüche

1. Schallsäule für eine zylindrische Antenne eines passiven Sonars von der Art, die mindestens eine äußere Schutzschicht (101), eine mit einer Gruppe von Hydrofonen (110) versehene Zwischenschicht (102), eine harte reflektierende Schicht (103), eine absorbierende Schicht (204) und eine Schutzhülle (202) aufweist, die es ermöglicht, die Dichtheit gegenüber dem Meerwasser zu erhalten, **dadurch gekennzeichnet, dass** diese Säule von einem ersten Teil (200), der mindestens die äußere Schutzschicht (101) und die Zwischenschicht (102) enthält, und von einem zweiten Teil (201) gebildet wird, der mindestens die absorbierende Schicht (204) enthält, wobei diese beiden Teile (200, 201) durch Befestigungsmittel (205, 210) miteinander verbunden werden, die es ermöglichen, sie zusammenzubauen und fest an der Struktur der Antenne zu befestigen, und wobei die Schutzhülle (202) nur den ersten Teil (200) umgibt und in Höhe der äußeren Schutzschicht (101) abschließt.

2. Schallsäule nach Anspruch 1, **dadurch gekennzeichnet, dass** die harte reflektierende Schicht (103) im ersten Teil (200) enthalten ist.

3. Schallsäule nach Anspruch 2, **dadurch gekennzeichnet, dass** die Befestigungsmittel mindestens zwei Stangen (205), die lotrecht zur harten reflektierenden Schicht (103) befestigt sind, um diese zu durchqueren, und mindestens zwei Winkelbeschläge (210) aufweisen, um einerseits den ersten und den zweiten Teil aneinander zu befestigen und um andererseits die Säule an der Struktur der Antenne zu befestigen.

4. Schallsäule nach Anspruch 3, **dadurch gekennzeichnet, dass** die beiden Winkelbeschläge (510) so an den Stangen (205) befestigt sind, dass sie sich zur Vorderseite der Säule umbiegen, um in Klauen (60) zu enden, die in Höhe ihrer Vorderseite zur Außenseite der Säule vorstehen, um eine Befestigung über die Vorderseite zu ermöglichen.

5. Schallsäule nach Anspruch 1, **dadurch gekennzeichnet, dass** die harte reflektierende Schicht (103) im zweiten Teil (201) enthalten ist und dass die Befestigungsmittel zwei Winkelprofile, ein oberes und ein unteres (50) aufweisen, die an den Enden der harten reflektierenden Schicht (103) befestigt sind, die absorbierende Schicht (204) umklammern und in Klauen (52) enden, die es ermöglichen, die Säule auf der Struktur der Antenne zu befestigen.

6. Schallsäule nach Anspruch 1, **dadurch gekennzeichnet, dass** die harte reflektierende Schicht (103) in den zweiten Teil (201) integriert ist, dass sie mit Randleisten (701) versehen ist, die sich nach außerhalb dieser Schicht erstrecken, um einen Hohlraum zu bilden, der zur Aufnahme der absorbierenden Schicht (204) bestimmt ist, und dass diese harte reflektierende Schicht sich im oberen und unteren Bereich der Schallsäule über die Höhe der äußeren Schutzschicht (101) und der Zwischenschicht (102) hinaus erstreckt, wobei die Verlängerungen dieser harten reflektierenden Schicht Löcher (702) aufweisen, die es ermöglichen, Stangen (700) einzufügen, die Teil der Befestigungsmittel der Säule auf der Struktur der Antenne sind.

7. Zylindrische akustische Antenne für ein passives Sonar, **dadurch gekennzeichnet, dass** sie eine Gruppe von Schallsäulen nach einem der Ansprüche 1 bis 6 aufweist und dass sie außerdem mindestens zwei Ringe, einen oberen und einen unteren (300), die über Stege (301) an einem Schaft (310) befestigt sind, und Stoßdämpferklötzchen (320) aufweist, die es ermöglichen, die Säulen über die Befestigungsmittel (210) dieser Säulen elastisch an den Ringen zu befestigen.

## Claims

1. Acoustic column for cylindrical antenna for passive sonar, of the type comprising at least one outer protection layer (101), an intermediate layer (102) furnished with an assembly of hydrophones (110), a hard reflecting layer (103), an absorbent layer (204) and a protection envelope (202) making it possible to obtain leaktightness to sea water, **characterized in that** this column is formed of a first part (200) comprising at least the outer protection layer (101) and the intermediate layer (102), and of a second part (201) comprising at least the absorbent layer (204); these two parts (200, 201) being fixed together by fastening means (205, 210) making it possible to assembly them and to fasten them in a solid manner onto the structure of the antenna, and the protection envelope (202) surrounding only the first part (200) and closing up at the level of the outer protection layer (101).

2. Acoustic column according to Claim 1, **characterized in that** the hard reflecting layer (103) is included in the first part (200).

3. Acoustic column according to Claim 2, **characterized in that** the fastening means comprise at least two rods (205) fastened perpendicularly to the hard reflecting layer (103) so as to pass through the latter, and at least two brackets (210) for on the one side fastening together the first and the second part, and on the other side fastening the column to the structure of the antenna.

4. Acoustic column according to Claim 3, **characterized in that** the two brackets (510) are fastened to the rods (205) in such a way as to fold up towards the front of the column and to terminate in lugs (60) projecting outside the column at the level of its front face so as to allow fastening from the front.

5. Acoustic column according to Claim 1, **characterized in that** the hard reflecting layer (103) is included in the second part (201) and that the fastening means comprise two corner brackets top and bottom (50) fastened to the ends of the hard reflecting layer (103), which will clamp the absorbing layer (204) and which terminate in lugs (52) which make it possible to fasten the column to the structure of the antenna.

6. Acoustic column according to Claim 1, **characterized in that** the hard reflecting layer (103) is integrated into the second part (201), that it is furnished with flanges (701) extending outwards from this layer so as to form a cavity intended to receive the absorbent layer (204), and **in that** this hard reflecting layer extends above and below the acoustic column beyond the level of the outer protection layer (101) and of the intermediate layer (102); the extensions of this hard reflecting layer comprising holes (702) making it possible to insert rods (700) forming part of the means of fastening the column to the structure of the antenna.

7. Cylindrical acoustic antenna for passive sonar, **characterized in that** it comprises an assembly of acoustic columns according to any one of Claims 1 to 6, and **in that** it furthermore comprises at least two rings upper and lower (300) fastened to a shank (310) by shims (301), and damper studs (320) making it possible to fasten the columns to the rings by way of the means of fastening (210) of these columns elastically.
